# EUROPÄISCHE PATENTSCHRIFT

(11) **EP 0 427 045 B1**
(45) Veröffentlichungstag und Bekanntmachung des Hinweises auf die Patenterteilung: **21.04.1993**
(21) Anmeldenummer: 90120361.2
(22) Anmeldetag: 24.10.1990
(51) Int. Cl.: B05C 1/08

(54) **Vorrichtung zur Beschichtung planer Werkstücke mit fliessfähigen Werkstoffen**
Device for coating flat objects with fluids
Dispositif de revêtement d'objets plats avec des fluides

(30) Priorität: 04.11.1989 DE 3936774
(43) Veröffentlichungstag der Anmeldung: 15.05.1991
(73) Patentinhaber: Robert Bürkle GmbH & Co., 72250 Freudenstadt (DE)
(72) Erfinder: Mai, Josef, W-7240 Horb-Rexingen (DE); Jäger, Rolf, Dipl.-Ing., W-7298 Lossburg (DE)
(74) Vertreter: Frank, Gerhard, Dipl.-Phys.

(56) Entgegenhaltungen:
- CH-A- 446 039
- DE-A- 2 718 035
- DE-A- 3 429 049
- DE-C- 635 365

## Beschreibung

Die Erfindung betrifft eine Vorrichtung zur Beschichtung planer Werkstücke mit fließfähigen Werkstoffen gemäß dem Oberbegriff des Patentanspruchs 1.

Eine solche Vorrichtung ist aus der DE-A- 34 29 049 bekannt. Bei dieser vorbekannten Vorrichtung ist jeweils ein Hydraulikzylinder koaxial zur Gewindespindel angeordnet, so daß die Gewindespindeln über ein Hydraulikpolster mittelbar auf die verschiebbaren Lagerblöcke der Dosierwalze einwirken. Die Einstellung des Auftragsspaltes zwischen Dosierwalze und Auftragswalze erfolgt bei dieser vorbekannten Vorrichtung daher durch horizontale Verschiebung der Lagerblöcke der Dosierwalze. Die hiermit zwangsläufig verbundene Gleitreibung beeinflußt zwangsläufig die Steuerung des Auftragsspaltes zwischen Dosierwalze und Auftragswalze insbesondere bei geringen Andruckkräften und führt somit zu Ungenauigkeiten.

Aufgabe der Erfindung ist es daher, die vorbekannte Vorrichtung so zu verbessern, daß derartige Reibungseffekte auf ein Minimum reduziert werden und somit eine präzisere Steuerung des Auftragspaltes insbesondere bei geringen Andruckkräften möglich wird.

Erfindungsgemäß wird diese Aufgabe gemäß dem kennzeichnenden Teil des Patentanspruchs 1 gelöst.

Der Erfindungsgedanke besteht also im wesentlichen darin, daß der horizontal verschiebbare Lagerblock mit dem integrierten Pneumatikzylinder über die Gewindestange nur noch zur Grobeinstellung insofern eingesetzt wird, als hierdurch ein Maximal-Auftragsspalt zwischen Auftrags- und Dosierwalze einstellbar wird, die den Verschiebeweg des Lagerblockes begrenzen. Dagegen erfolgt die eigentliche Feineinstellung des Auftragsspaltes über das im Lagerblock schwenkbar gehaltene Pendelglied, an dem der Pneumatik-Zylinder angreift und in dem die Dosierwalze gelagert ist. Der Einstellung des Auftragsspaltes führende Dosierhub des Pneumatikzylinders im Bereich von einigen Millimetern führt somit zu einer minimalen Verschwenkung des Pendelgliedes und damit zu einer minimalen Lagerreibung in der Drehachse X-X des Pendelgliedes, die durch Einsatz geeigneter technischer Mittel (z.B. Nadellagerung) noch weiter minimiert werden kann, so daß der Dosierhub praktisch reibungsfrei erfolgen kann, im Gegensatz zum wesentlich höheren Haft-Gleitreibungseffekt der Lagerblöcke bei der vorbekannten Vorrichtung.

Dies bedeutet, daß auch bei sehr empfindlichen Steuerungen des Auftragsspaltes Reibungseffekte die Einstellgenauigkeit des Auftragsspaltes bzw. des Dosierhubes praktisch nicht mehr beeinflussen.

Gemäß einer weiteren Ausgestaltung gemäß dem Patentanspruch 2 wird ein möglicher Gleitreibungseffekt zwischen der Stirnseite des Pneumatikkolbens einerseits und der zugehörigen Angriffsfläche des Pendelgliedes andererseits durch ein Nadellager ebenfalls praktisch ausgeschlossen.

Zur vollen Ausnutzung der feinfühligen mechanischen Einstellung des Auftragsspaltes durch die erfindungsgemäßen Maßnahmen ist weiterhin noch vorgesehen, daß die beiden Pneumatikzylinder von einem gemeinsamen Proportional-Druckregelventil angesteuert werden, so daß auch von der steuerungstechnischen Seite eine hohe Einstellpräzision und Reproduzierbarkeit der Einstellung möglich wird, das Proportional-Druckregelventil bildet demnach die sinngemäße und vorteilhafte Ergänzung einer sensiblen Steuerung des Auftragsspaltes von der steuerungstechnischen Seite her.

Ein Ausführungsbeispiel der erfindungsgemäßen Vorrichtung wird nun anhand von Zeichnungen näher erläutert, es zeigen:
- Figur 1:: Eine schematische perspektivische Darstellung der gesamten Vorrichtung, und
- Figur 2:: eine Seitenansicht des Pendelgliedes gemäß Figur 1.

Die in Figur 1 dargestellte Vorrichtung zum Beschichten von planen Werkstücken besteht aus einer Auftragswalze 11 und einer parallel hierzu liegenden Dosierwalze 10, die linienförmig an die Auftragswalze 11 anpreßbar ist, wobei die Breite des zwischen diesen beiden Walzen sich bildenden Walzenspaltes durch Verschiebung der Dosierwalze in Richtung der Auftragswalze einjustierbar ist.

Zur Einstellung des Auftragsspaltes, d.h. zur Erzeugung eines geeigneten Dosierhubes, sind folgende Einrichtungen vorgesehen, wobei in Figur 1 nur die entsprechenden Einrichtungen der rechten Seite mit Bezugszeichen versehen sind, grundsätzlich ist die linke Seite der Vorrichtung identisch aufgebaut:

Die Welle 10A der Dosierwalze 10 (Drehachse Y-Y) ist beidseitig in einem Pendelglied 15 gelagert, das gabelartig vom hinteren Ende eines Lagerblocks 14 umschlossen wird und dort verschwenkbar (Achse X-X) gehalten ist, wobei die beiden Achsen X-X und Y-Y jeweils horizontal und parallel zueinander liegen und die Drehachse Y-Y der Dosierwalze 10 unterhalb der Drehachse X-X des Pendelgliedes 15 zu liegen kommt.

Der Lagerblock 14 ist an seiner Vorderseite fest mit einer Gewindestange 12 verbunden, die über Kontermuttern 12A,12B an einer ortsfesten Traverse 13 festsetzbar ist, so daß durch Einjustierung der Gewindestange 12 mittels der Kontermuttern 12A,12B eine Grabeinstellung des Lagerblockes 14 und damit eines maximalen Auftragsspaltes zwischen den Walzen 10 und 11 erfolgen kann. Wenn diese Grobeinstellung einmal erfolgt ist, verbleibt der Lagerblock 14 daher stationär.

Im Lagerblock 14 ist ein Pneumatikzylinder 16 integriert, dessen Kolbenstange 16A in einer Nut 15A des Pendelgliedes 15 über ein Nadellager 17 etwa in Höhe der Achse Y-Y der Dosierwalze 10 angreift. Die Betätigung des Pneumatikzylinders 16 und die daraus resultierende horizontale Verschiebung (Doppelpfeil C-C) der Kolbenstange 16A in Richtung auf das Pendelglied 16 übt somit ein Drehmoment auf letzteres aus und führt zu einer Einstellung des Auftragsspaltes zwischen den beiden Walzen 10 und 11. Die longitudinale Verschiebung der Kolbenstange 16A (Doppelpfeil C-C) führt somit zu einer kreisbogenabschnittartigen Bewegung (Doppelpfeil B-B) der Welle 10A der Dosierwalze 10 und zu einer Abrollbewegung (Doppelpfeil A-A) des Nadellagers 17, das in der Nut 15A des Pendelgliedes 15 vertikal verschiebbar gelagert und geführt ist.

Beide Pneumatikzylinder 16 werden von einem gemeinsamen Proportional-Druckregelventil 18 angesteuert, so daß eine beidseitig gleichmäßige Beaufschlagung der Pendelglieder 15 gewährleistet ist.

Die praktisch reibungsfreie Einstellung des Auftragsspaltes einerseits und die elektronisch feinfühlige Regelung der Pneumatikzylinder 16 durch das Proportional-Druckventil 18 andererseits ergeben in ihrem Zusammenwirken ein "Präzisionslager" für die Dosierwalze 10, das auch als Baueinheit zur Nachrüstung bestehender Anlagen vorgesehen werden kann.

## Patentansprüche

1. Vorrichtung zur Beschichtung planer Werkstücke mit fließfähigen Werkstoffen, mit einer Auftragswalze (11) und einer Gegenwalze, zwischen denen das Werkstück durchgeschoben wird, sowie mit einer parallel zur Auftragswalze angeordneten und gegen diese anpreßbaren Dosierwalze (10), wobei in dem oberhalb des Anpreßspaltes zwischen der Auftragswalze und der Dosierwalze liegenden Volumen der fließfähige Werkstoff aufgenommen wird, und wobei zur Einstellung des Anpreßdruckes und damit der Werkstoffdosierung zwischen Auftrags- und Dosierwalze Druckmittelzylinder (16) vorgesehen sind, die die beidseitigen Lager der Dosierwalze beaufschlagen und gemeinsam angesteuert werden,
dadurch gekennzeichnet, daß beidseitig der Dosierwalze (10) je ein horizontal verschiebbarer, feststellbarer Lagerblock (14) vorgesehen ist, in dem ein Pendelglied (15) schwenkbar angeordnet ist, in dem die Mittelachse (Y-Y) der Dosierwalze (10) gelagert ist sowie ein Druckmittelzylinder (16), der an diesem Pendelglied (15) angreift, wobei die Schwenkachse (X-X) des Pendelgliedes (15) parallel zur Mittelachse (Y-Y) der Dosierwalze (10) verläuft.

2. Vorrichtung nach Anspruch 1, dadurch gekennzeichnet, daß das Pendelglied (15) an seiner dem Druckmittelzylinder (16) zugewandten Stirnseite eine Nut (15A) aufweist, in der ein Nadellager (17), an dem die Kolbenstange (16A) des Druckmittelzylinders (16) angreift, derart angeordnet ist, daß bei einem Verstellhub (C-C) des Druckmittelzylinders (16) eine Abrollbewegung zwischen Nadellager (17) und Kolbenstange (16A) erzeugt wird.

3. Vorrichtung nach Anspruch 1, dadurch gekennzeichnet, daß am Lagerblock (14) eine Gewindespindel (12) angreift, die die horizontale Position des Lagerblocks (14) und damit einen Maximal-Walzenspalt zwischen Dosierwalze (10) und Auftragswalze (11) definiert.

4. Vorrichtung nach Anspruch 3, dadurch gekennzeichnet, daß der Lagerblock (14) an seinem von der Gewindespindel (12) abgewandten Ende das im wesentlichen quaderförmige Pendelglied (15) gabelartig umschließt.

5. Vorrichtung nach Anspruch 1, dadurch gekennzeichnet, daß die beiden Druckmittelzylinder (16) von einem gemeinsamen Proportionaldruckregelventil (18) angesteuert werden.

## Claims

1. Apparatus for coating planar workpieces with flowable materials, including an application roller (11) and a counter-roller, between which the workpiece is slipped, and a dosing roller (10), which is disposed parallel to the application roller and is pressable towards the latter, wherein the flowable material is accommodated in the area situated above the nip between the application roller and the dosing roller, and wherein pressure medium cylinders (16) are provided in order to adjust the compressive pressure and, hence, the dosing of the material, said cylinders acting on the bearings at both ends of the dosing roller and actuating such jointly, characterised in that a horizontally displaceable, securable bearing block (14) is provided at each end of the dosing roller (10), and a pivot member (15) is pivotably disposed in said bearing block, the central axis (Y-Y) of the dosing roller (10) being situated in said pivot member, and a pressure medium cylinder (16) is provided, which co-operates with this pivot member (15), the pivot axis (X-X) of the pivot member (15) extending parallel to the central axis (Y-Y) of the dosing roller (10).

2. Apparatus according to claim 1, characterised in that the pivot member (15) is provided, on its end face facing the pressure medium cylinder (16), with a groove (15A) in which a needle bearing (17), which co-operates with the piston rod (16A) of the pressure medium cylinder (16), is so disposed that, during an adjustment stroke (C-C) of the pressure medium cylinder (16), a rolling movement is produced between needle bearing (17) and piston rod (16A).

3. Apparatus according to claim 1, characterised in that a threaded spindle (12) co-operates with the bearing block (14) and defines the horizontal position of the bearing block (14) and, hence, a maximum roller nip between dosing roller (10) and application roller (11).

4. Apparatus according to claim 3, characterised in that the bearing block (14) surrounds the substantially parallelepiped pivot member (15) in a bifurcated manner at its end remote from the threaded spindle (12).

5. Apparatus according to claim 1, characterised in that the two pressure medium cylinders (16) are actuated by a common proportional pressure regulating valve (18).

## Revendications

1. Dispositif pour le revêtement d'objets plats avec des substances fluides, comprenant un rouleau applicateur (11) et un rouleau conjugué, entre lesquels la pièce est introduite, ainsi qu'un rouleau doseur (10) disposé parallèlement au rouleau applicateur et propre à être serré contre lui en sorte que la substance fluide est recueillie dans le volume s'étendant au-dessus de l'intervalle de serrage entre le rouleau applicateur et le rouleau doseur, et en sorte que, pour régler la pression de serrage et en conséquence le dosage de la substance, des cylindres à fluide sous pression (16) sont prévus qui s'appliquent sur les paliers des deux côtés du rouleau doseur et sont actionnés ensemble, caractérisé en ce que, des deux côtés du rouleau doseur (10), est prévu à chaque fois un bloc de palier (14) horizontal et immobilisable, dans lequel est monté oscillant un organe pendulaire (15), dans lequel est logé l'axe médian (Y-Y) du rouleau doseur (10), ainsi qu'un cylindre à fluide sous pression (16) qui s'applique sur cet organe pendulaire (15), en sorte que l'axe d'oscillation (X-X) de l'organe pendulaire (15) s'étend parallèlement à l'axe médian (Y-Y) du rouleau doseur (10).

2. Dispositif selon la revendication 1, caractérisé en ce que l'organe pendulaire (15) présente, sur son côté frontal tourné vers le cylindre à fluide sous pression (16), une rainure (15A) dans laquelle est disposé un roulement à aiguilles (17), sur lequel la tige de piston (16A) du cylindre à fluide sous pression (16) s'applique, de telle sorte que, pour une course réglable (C-C) du cylindre à fluide sous pression (16), il se produit un mouvement de déroulement entre le roulement à aiguilles (17) et la tige de piston (16A).

3. Dispositif selon la revendication 1, caractérisé en ce que, sur le bloc de palier (14), s'applique une tige filetée (12) qui définit la position horizontale du bloc de palier (14) et en conséquence un intervalle de rouleau maximal entre le rouleau doseur (10) et le rouleau applicateur (11).

4. Dispositif selon la revendication 3, caractérisé en ce que le bloc de palier (14), à son extrémité opposée à la tige filetée (12), entoure l'organe pendulaire (15) de forme sensiblement parallélépipédique, à la manière d'une fourche.

5. Dispositif selon la revendication 1, caractérisé en ce que les deux cylindres à fluide sous pression (16) sont actionnés par une valve proportionnelle de régulation de pression (18) commune.
